# EUROPÄISCHE PATENTSCHRIFT

(11) **EP 0 311 886 B1**
(45) Veröffentlichungstag und Bekanntmachung des Hinweises auf die Patenterteilung: **29.01.1992**
(21) Anmeldenummer: 88116499.0
(22) Anmeldetag: 05.10.1988
(51) Int. Cl.: E02D 29/14

(54) **Rahmen zur Bildung von Abdeckungen an Bodenöffnungen**
Frame for building covers for ground openings
Cadre pour la construction de fermetures de regards de sol

(30) Priorität: 12.10.1987 CH 3976/87
(43) Veröffentlichungstag der Anmeldung: 19.04.1989
(73) Patentinhaber: VON ROLL AG, 4563 Gerlafingen (CH)
(72) Erfinder: Spiess, Hansruedi, CH-2800 Delémont (CH); Galvanetto, François, CH-2942 Alle (CH)
(74) Vertreter: EGLI-EUROPEAN PATENT ATTORNEYS

(56) Entgegenhaltungen:
- GB-A- 2 134 572
- US-A- 3 225 545

## Beschreibung

Die Erfindung betrifft einen Rahmen zur Bildung von Abdeckungen an Bodenöffnungen, der zur Aufnahme von ein oder mehr nebeneinanderliegenden Deckeln oder Rosten ausgebildet und aus mehreren, mit einem Rahmenfuss und einer Rahmenwand versehenen Rahmenteilen zusammengesetzt ist, welche zur Bildung des Rahmens durch eine Schraubverbindung miteinander verbunden sind.

Abdeckungen, bei denen ein und mehr Deckel oder Roste in einem Rahmen eingelegt sind, sind in verschiedenen Ausführungen bekannt. Solche Abdeckungen dienen dazu, Bodenöffnungen jeglicher Art, beispielsweise zur Abdeckung von Schächten und Oeffnungen in Böden und Etagen von Gebäuden wie Lagerhäusern, Werkstatthallen und anderen Gebäuden abzudecken, so dass sie begehbar oder befahrbar sind und auch leicht geöffnet werden können.

Bei einer bekannten Ausführungsform (CH-PS 313 512 und GB-PS 2 134 572) setzt sich der Rahmen aus mehreren Rahmenteilen zusammen. Diese Rahmenteile werden zusammengestossen und an dafür vorgesehenen Stossstellen miteinander verschraubt, so dass sie dann einen geschlossenen Rahmen bilden. Der Rahmen wird dann bündig in den Boden verlegt. Hierzu weisen die Rahmenteile eine Rahmenwand, deren oberer Rand mit dem Boden bündig ist, und einen Rahmenfuss auf, welch letzterer als Abstützung für einen Deckel oder einen Rost ausgebildet ist, mit welchem die abzudeckende Bodenöffnung abgedeckt werden kann.

Die Verwendung von einzelnen Rahmenteilen ermöglicht es, nicht nur einen Rahmen für einen einzigen Deckel oder Rost zu bilden, sondern auch Rahmen für die Aufnahme von zwei und mehr Deckeln oder Rosten zu bilden, mit denen grössere Bodenöffnungen abgedeckt werden können.

Nachteilig ist bei den bekannten Ausführungsformen, dass der Aufwand für die Herstellung solcher Abdeckungen verhältnismässig hoch ist, da die Stossstellen der Rahmenteile und die Deckel und Roste mindestens teilweise maschinell bearbeitet werden müssen. Dies liegt an den Toleranzen der praktisch ausschliesslich in einem Giessverfahren hergestellten Rahmenteile, Deckel und Roste. Diese Toleranzen gestatten keinen einwandfreien Zusammenbau, insbesondere beim Zusammenschrauben der Rahmenteile.

Hier setzt die Erfindung ein, der die Aufgabe zugrundeliegt, einen Rahmen der eingangs beschriebenen Art so weiter auszugestalten, dass ein einfacher und exakter Zusammenbau unter Berücksichtigung der Toleranz des Deckels oder Rostes durchgeführt werden kann, ohne dass die Rahmenteile, die Deckel oder Roste bearbeitet werden müssen.

Diese Aufgabe wird gemäss der Erfidnung dadurch gelöst, dass zur Aufnahme der Schraubverbindung an den Enden der Rahmenteile über das Ende der Rahmenwand ragende Verbindungslappen mit mindestens einer Bohrung zur Aufnahme der Schraubverbindung angeordnet sind, von welchen Verbindungslappen an dem einen Ende der Rahmenwand ein erster Verbindungslappen gegenüber einem zweiten Verbindungslappen an dem andern Ende an der Rahmenwand tiefer angeordnet ist, derart, dass in dem Rahmen bei zwei benachbarten Rahmenteilen die Verbindungslappen mit Abstand übereinanderliegen und durch die Schraubverbindung miteinander verbunden sind. Diese Anordnung der Verbindungslappen erlaubt es, die Rahmenteile dem jeweils verwendeten Deckel oder Rost anzupassen. Hierbei ist es zweckmässig, dass der erste Verbindungslappen mit Abstand über dem untern Rand der Rahmenwand angeordnet ist, da dadurch Platz für die Unterbringung der Mutter der Schraubverbindung vorhanden ist und diese nicht über die Sohle des Rahmenfusses ragt. In ähnlicher Weise ist der zweite Verbindungslappen mit Abstand unter dem obern Rand der Rahmenwand angeordnet, so dass der Schraubenkopf der Schraubverbindung nicht über den obern Rand der Rahmenwand ragt.

Die Erfindung betrifft auch ein Verfahren zur Herstellung des Rahmens zur Bildung von Abdecköffnungen an Bodenöffnungen, dessen Aufgabe die optimale Herstellung des erfindungsgemässen Rahmens ermöglicht. Diese Aufgabe wird gemäss der Erfindung dadurch gelöst, dass der Rahmen durch Anlegen von Rahmenteilen an die verwendeten Deckel oder Roste zusammengestellt und durch Schraubverbindungen zusammengehalten wird, wobei die Rahmenteile durch Ausfüllen der Hohlräume im Bereich der Schraubverbindungen und der Verbindungslappen mit einem Füllmaterial formschlüssig miteinander verbunden werden.

Die Erfindung ist anhand eines Ausführungsbeispiels in der Zeichnung dargestellt und nachfolgend beschrieben. Es zeigen:
- Fig. 1: eine Draufsicht eines aus Rahmenteilen zusammengesetzten Rahmens,
- Fig. 2: eine Seitenansicht des Rahmens nach Fig. 1 in vergrösserter Darstellung,
- Fig. 3: einen Schnitt längs der Linie III - III in Fig. 1 in vergrösserter Darstellung und
- Fig. 4: einen Schnitt längs einer weiteren Ausbildung der Verbindung zwischen zwei Rahmenteilen mittels Verbindungslappen längs der Linie IV IV in Fig. 1 in vergrösserter Darstellung.

In Fig. 1 ist ein Rahmen 1 dargestellt, der aus zwei Paaren von Rahmenteilen 2 zusammengesetzt ist, die an ihren Enden durch Querrahmenteile 3 miteinander verbunden sind. Für die Verbindung der Rahmenteile miteinander und mit dem Querrahmenteile 3 sind Verbindungslappen 4, 5 vorgesehen, die an der Rahmenaussenseite angeordent sind und übereinanderliegen. Die Verbindungslappen 4, 5 weisen eine Bohrung 6 oder zwei Bohrungen 6 auf, wie auf der linken Seite von Fig. 1 dargestellt ist. Die Zahl der Bohrungen ist beliebig.

Jeder Rahmenteil 2 weist an seinem einen Ende einen tieferliegenden Verbindungslappen 4 und an seinem andern Ende einen höhergelegenen Verbindungslappen 5 auf. Der Querrahmenteil 3 könnte ebenfalls an seinen Enden mit je einem tieferliegenden und einem höherliegenden Verbindungslappen 4, 5 versehen sein. In Fig. 1 ist jedoch der eine Querrahmenteil an beiden Enden mit höherliegenden Verbindungslappen 5 und der andere Querrahmenteil 3 mit tieferliegenden Verbindungslappen versehen. Die Rahmenteile 2 weisen im Gegensatz zu den Querrahmenteilen 3 einen Rahmenfuss 7 auf, der sich von der Innenseite des Rahmenteils 2 auf dessen Aussenseite erstreckt. Eine Rahmenwand 8 an den Rahmenteilen 2 und den Querrahmenteilen 3 grenzt den Innenraum 10 des Rahmens 1 ab. Entsprechend den zwei Rahmenteilen auf jeder Seite des Rahmens 1 können auch zwei Deckel oder Roste (nicht dargestellt) vorgesehen werden, welche die gleiche Ausdehnung wie der Rahmenteil 2 aufweisen. Es können auch Deckel oder Rose anderer Grösse verwendet werden. Selbstverständlich ist es möglich, Rahmen mit mehr als zwei Rahmenteilpaaren auszuführen; es können auf jeder Seite beliebig viele Rahmenteile verwendet werden und soviel Deckel oder Roste wie dies zur Abdeckung der von den Rahmenteilen 2,3 gebildeten Oeffnung erforderlich ist.

In Fig. 2 ist die Anordnung der Verbindungslappen 4, 5 besser erkennbar. In Fig. 2 sind zwei Rahmenteile vollständig, d.h. mit beiden Enden, und daran anschliessend die Enden zweier weiterer Rahmenteile dargestellt.

Die Verbindungslappen 4, 5 liegen übereinander, wobei der tiefergelegene Verbindungslappen 4 mit Abstand über der Sohle 11 des Rahmenfusses 7 und der höhergelegene Verbindungslappen 5 unterhalb des obereren Randes 12 der Rahmenwand 8 angeordnet ist.

Die beiden Verbindungslappen 4, 5 sind durch eine Verschraubung 13 verbunden, welche sich aus einem Schraubenbolzen 14, einer Mutter 15 und einer Unterlagsscheibe 16 zusammensetzt. Wie aus Fig. 2 erkennbar ist, sind die Bohrungen 6 in den beiden Verbindungslappen 4, 5 konisch ausgebildet. Im weiteren weist der höhergelegene Verbindungslappen 5 einen auf der Unterseite angeordneten Hohlraum 20 auf, während auf der Oberseite des tieferliegenden Verbindungslappens 4 zwei flache Stege 21 angeordnet sind.

In Fig. 3 ist ein Schnitt durch die Bohrungen 6 der Verbindungslappen 4, 5 dargestellt. Gleiche Bezugszeichen in Fig. 2 und 3 bezeichnen dieselben Teile. Die Darstellung nach Fig. 3 entspricht den fertigmontierten Rahmen. Hierbei wird eine formschlüssige Verbindung durch Einführen eines Füllmaterials 22 in den Hohlraum 20 und in die Bohrung 6 des höherliegenden Verbindungslappens 5 erreicht. Als Füllmaterial 22 kann geschmolzenes Aluminium, Blei oder ein synthetisches Material in flüssigem, pastösem oder granuliertem Zustand eingefüllt- werden. Dies erfolgt dadurch, dass die Rahmenteile auf den Kopf gestellt werden, wie noch im Detail erläutert wird.

In Fig. 4 ist eine ähnliche Verbindung zweier Rahmenteile mit ihren Verbindungslappen 4, 5 dargestellt, wobei hier zwei Bohrungen 6 und entsprechend zwei Verschraubungen 13 verwendet werden. Ein weiterer Unterschied besteht darin, dass hier der tieferliegende Verbindungslappen 4 auf seiner Oberseite einen Hohlraum 23 aufweist, während der höherliegende Verbindungslappen 5 auf seiner Unterseite einen Steg 24 aufweist. Die formschlüssige Verbindung der beiden Verbindungslappen 4, 5 wird dadurch erreicht, dass das Füllmaterial 22 in den Hohlraum 23 und in die Bohrungen 6 des tieferliegenden Verbindungslappen eingefüllt wird und dort erstarrt.

Die Montage des Rahmens nach Fig. 3 verläuft wie folgt:
Der Deckel oder Rost oder die Lehre und die Rahmenteile 2,3 werden auf dem Kopf auf einer Montageunterlage aufgestellt und die Rahmenteile 2 an ihren Verbindungslappen 4, 5 miteinander verschraubt. Wenn der Deckel oder Rost oder die Lehre und die Rahmenteile 2 ausgerichtet sind, erfolgt das Einfüllen des Füllmaterials 22 in den Hohlraum 20 und in die Bohrung 6 des höherliegenden Verbindungslappens 5. Ist das Füllmaterial 22 erstarrt, kann der Rahmen durch Lösen der Mutter 15 in seine einzelnen Teile zerlegt werden, wenn dies beispielsweise für Transportzwecke erforderlich ist. An der Einbaustelle kann der Rahmen wieder in gleicher Weise zusammengebaut werden wie beim Einfüllen des Füllmaterials 22. Die konische Ausbildung der Bohrung 6 verbessert die Verbindung der Schraubenbolzen 14 mit den Rahmenteilen 2 und erleichtert das Entfernen des Schraubenbolzens, fall dies aus irgendeinem Grund erforderlich sein sollte.

Die Montage des Rahmens nach Fig. 4 verläuft wie folgt:
Für diese Montage ist ein auf den Kopf stellen der Teile nicht erforderlich. Der Rahmen wird durch Aufstellen der Rahmenteile 2, 3, durch Einsetzen der Deckel oder der Roste oder der Lehre und durch Verschrauben der Rahmenteile mit den Verschraubungen 13 gebildet. Nun wird das Füllmaterial 22 in den Hohlraum 23 des tieferliegenden Verbindungslappens 4 eingefüllt, welches auch in die konischen Bohrungen 6 des tieferliegenden Verbindungslappen 4 fliesst, welche durch eine Unterlagsscheibe 24 geschlossen sind. Ist nach dem Erstarren des Füllmaterials 22 eine Demontage des Rahmens nicht mehr erfoderlich, können die Schraubverbindungen 13 auch umgekehrt, d.h. mit untenliegender Mutter 15, montiert werden.

Der beschriebene Rahmen 1 weist den wesentlichen Vorteil auf, dass die Teile des Rahmens und die Deckel oder Roste ohne maschinelle Bearbeitung montiert werden können. Trotzdem wird eine saubere Lagerung der Deckel und Roste erreicht und auch das Spiel derselben im Innenraum 10 des Rahmens kann dem Mass des Deckels oder des Rostes angepasst werden. Durch das Einfüllen eines Füllmaterials 22 erhält der Rahmen seine Stabilität.

## Patentansprüche

1. Rahmen (1) zur Bildung von Abdeckungen an Bodenöffnungen, der zur Aufnahme von ein oder mehr nebeneinanderliegenden Deckeln oder Rosten ausgebildet und aus mehreren, mit einer Rahmenwand (8) und einem Rahmenfuss (7) versehenen Rahmenteilen (2, 3) zusammengesetzt ist, welche zur Bildung des Rahmens durch eine Schraubverbindung (13) miteinander verbunden sind, dadurch gekennzeichnet, dass zur Aufnahme der Schraubverbindung (13) an den Enden der Rahmenteile (2) über das Ende der Rahmenwand (8) ragende Verbindungslappen (4, 5) mit mindestens einer Bohrung (6) zur Aufnahme der Schraubverbindung (13) angeordnet sind, von welchen Verbindungslappen (4, 5) an dem einen Ende der Rahmenwand (8) ein erster Verbindungslappen (4) gegenüber einem zweiten Verbindungslappen (5) an dem andern Ende der Rahmenwand tiefer angeordnet ist, derart, dass in dem Rahmen (1) bei zwei benachbarten Rahmenteilen (2) die Verbindungslappen (4, 5) mit Abstand übereinanderliegen und durch die Schraubverbindung (13) miteinander verbunden sind.

2. Rahmen nach Anspruch 1, dadurch gekennzeichnet, dass der erste Verbindungslappen (4) mit Abstand über dem untern Rand der Rahmenwand (8) angeordnet ist.

3. Rahmen nach Anspruch 1 oder 2, dadurch gekennzeichnet, dass der zweite Verbindungslappen (5) mit Abstand unter dem obern Rand (12) der Rahmenwand (8) angeordnet ist.

4. Rahmen nach Anspruch 2, dadurch gekennzeichnet, dass der erste Verbindungslappen (4) auf der Oberseite einen Steg (21) aufweist, neben welchem die Bohrung (6) liegt.

5. Rahmen nach Anspruch 3, dadurch gekennzeichnet, dass der zweite Verbindungslappen (5) auf der Unterseite einen Hohlraum (20) aufweist.

6. Rahmen nach Anspruch 2, dadurch gekennzeichnet, dass der erste Verbindungslappen (4) auf der Oberseite einen Hohlraum (23) aufweist.

7. Rahmen nach Anspruch 3, dadurch gekennzeichnet, dass der zweite Verbindungslappen (5) auf der Unterseite einen Steg (24) aufweist, neben welchem die Bohrung (6) angeordnet ist.

8. Rahmen nach Anspruch 1, dadurch gekennzeichnet, dass die Bohrungen (6) kegelstumpfförmig ausgebildet sind.

9. Verfahren zur Herstellung eines Rahmens zur Bildung von Abdeckungen an Bodenöffnungen nach einem der Ansprüche 1 bis 8 durch Verbinden von Rahmenteilen (2, 3) durch Schraubverbindungen (13), **dadurch gekennzeichnet, dass** die Rahmenteile (2, 3) an ihren Enden zur Aufnahme der Schraubverbindungen (13) Verbindungslappen (4, 5) aufweisen, wobei die Verbindungslappen (4, 5) zweier benachbarter Rahmenteile (2, 3) übereinanderliegen und der Rahmen (1) durch Anlegen der Rahmenteile (2, 3) an die verwendeten Deckel oder Roste oder an eine Lehre zusammengestellt und durch die Schraubverbindungen (13) zusammengehalten wird und die Rahmenteile durch Ausfüllen von Hohlräumen im Bereich der Schraubverbindungen (13) an den Verbindungslappen (4, 5) mit einem Füllmaterial (22) formschlüssig miteinander verbunden werden.

10. Verfahren nach Anspruch 9, dadurch gekennzeichnet, dass die Rahmenteile (2) mit dem Deckel oder Rost oder mit der Lehre auf den Kopf gestellt, zusammengeschraubt und das Füllmaterial in flüssigem oder pastösem oder granuliertem Zustand in den Hohlraum des zweiten Verbindungslappens (5) eingefüllt und zur Erstarrung gebracht wird, wobei auch die konischen Bohrungen (6) des zweiten Verbindungslappens gefüllt werden.

11. Verfahren nach Anspruch 8, dadurch gekennzeichnet, dass die Rahmenteile (2) und die Deckel oder Roste in Normallage oder die Lehre zusammengestellt und zusammengeschraubt werden, worauf der auf der Oberseite des ersten Verbindungslappens (4) befindliche Hohlraum (23) durch ein flüssiges oder pastöses oder granuliertes Füllmaterial (22) gefüllt wird, wobei auch die konischen Bohrungen (6) des ersten Verbindungslappens gefüllt werden.

## Claims

1. Frame (1) for the formation of covers for ground openings, which is constructed for the mounting of one or more covers or grids lying next to one another and is composed of several frame parts (2, 3) provided with a frame wall (8) and a frame base (7), which frame parts (2, 3) are connected to one another by a screw connection (13) for the formation of the frame, characterized in that to mount the screw connection (13) at the ends of the frame parts (2) connection tongues (4, 5), projecting beyond the end of the frame wall (8), are arranged with at least one bore (6) for the mounting of the screw connection (13), of which connection tongues (4, 5) a first connection tongue (4) at one of the ends of the frame wall (8) is arranged lower relative to a second connection tongue (5) at the other end of the frame wall, in such a way that in the frame (1) at two adjacent frame parts (2) the connection tongues (4, 5) lie one over the other at a distance and are connected to one another by means of the screw connection (13).

2. Frame according to claim 1, characterized in that the first connection tongue (4) is arranged at a distance above the lower edge of the frame wall (8).

3. Frame according to claim 1 or 2, characterized in that the second connection tongue (5) is arranged at a distance below the upper edge (12) of the frame wall (8).

4. Frame according to claim 2, characterized in that the first connection tongue (4) has a bar (21) on the upper side, next to which the bore (6) lies.

5. Frame according to claim 3, characterized in that the second connection tongue (5) has a cavity (20) on the underside.

6. Frame according to claim 2, characterized in that the first connection tongue (4) has a cavity (23) on the upper side.

7. Frame according to claim 3, characterized in that the second connection tongue (5) has a bar (24) on the underside, next to which the bore (6) is arranged.

8. Frame according to claim 1, characterized in that the bores (6) are constructed in the shape of a truncated cone.

9. Process for the manufacture of a frame for the formation of covers for ground openings according to one of claims 1 to 8 through connection of frame parts (2, 3) by screw connections (13), characterized in that the frame parts (2, 3) have connection tongues (4, 5) at their ends to mount the screw connections (13), whereby the connection tongues (4, 5) of the two adjacent frame parts (2, 3) lie one over the other and the frame (1) is set up by joining the frame parts (2, 3) to the used covers or grids or to a template and is held together by the screw connections (13) and the frame parts are connected to one another in form-locking manner by filling cavities with a filling material (22) in the region of the screw connections (13) at the connection tongues (4, 5).

10. Process according to claim 9, characterized in that the frame parts (2) with the cover or grid or with the template are placed upside down, screwed together and the filling material is put into the cavity of the second connection tongue (5) in liquid, paste or granular state and is solidified, whereby the conical bores (6) of the second connection tongue are also filled.

11. Process according to claim 8, characterized in that the frame parts (2) and the covers or grids in normal position or the template are set up and screwed together, whereupon the cavity (23) located on the upper side of the first connection tongue (4) is filled with a liquid or paste or granular filling material (22), whereby the conical bores (6) of the first connection tongue are also filled.

## Revendications

1. Cadre (1) pour la construction de fermetures de regards de sol configuré pour recevoir un ou plusieurs couvercles ou grilles juxtaposés et composé de plusieurs parties de cadre (2, 3) comportant une paroi de cadre (8) et un pied de cadre (7), parties qui sont reliées entre elles par un assemblage par vis (13) pour constituer le cadre, caractérisé en ce que, pour recevoir l'assemblage par vis (13), des pattes de liaison (4, 5) présentant au moins un trou (6) pour recevoir l'assemblage par vis (13) sont disposées aux extrémités des parties de cadre (2) et en saillie sur l'extrémité de la paroi de cadre (8), pattes de liaison (4, 5) dont une première patte de liaison (4) située sur une extrémité de la paroi de cadre (8) est disposée plus bas par rapport à une deuxième patte de liaison (5) située sur l'autre extrémité de la paroi de cadre, de sorte, pour deux parties de cadre (2) voisines dans le cadre (1), les pattes de liaison (4, 5) sont situées à une certaine distance l'une au-dessus de l'autre et reliées l'une à l'autre par l'assemblage par vis (13).

2. Cadre suivant la revendication 1, caractérisé en ce que la première patte de liaison (4) est disposée à une certaine distance au-dessus du bord inférieur de la paroi de cadre (8).

3. Cadre suivant la revendication 1 ou 2, caractérisé en ce que la deuxième patte de liaison (5) est disposée à une certaine distance en-dessous du bord supérieur (12) de la paroi de cadre (8).

4. Cadre suivant la revendication 2, caractérisé en ce que la première patte de liaison (4) présente sur sa face supérieure une nervure (21), à côté de laquelle est formé le trou (6).

5. Cadre suivant la revendication 3, caractérisé en ce que la deuxième patte de liaison (5) présente sur sa face inférieure un espace creux (20).

6. Cadre suivant la revendication 2, caractérisé en ce que la première patte de liaison (4) présente sur sa face supérieure un espace creux (23).

7. Cadre suivant la revendication 3, caractérisé en ce que la deuxième patte de liaison (5) présente sur sa face inférieure une nervure (24) à côté de laquelle est formé le trou (6).

8. Cadre suivant la revendication 1, caractérisé en ce que les trous (6) sont de forme tronconique.

9. Procédé pour la fabrication d'un cadre pour la construction de fermetures de regards de sol suivant l'une des revendications 1 à 8 par la réunion des parties de cadre (2, 3) par des assemblages par vis (13), caractérisé en ce que les parties de cadre (2, 3) présentent à leurs extrémités des pattes de liaison (4, 5) pour recevoir les assemblages par vis (13), les pattes de liaison (4, 5) de deux parties de cadre (2, 3) voisines étant situées l'une au-dessus de l'autre, et en ce que le cadre (1) est constitué par l'application des parties de cadre (2, 3) aux couvercles ou grilles utilisés ou à un gabarit, et qu'il est maintenu par les assemblages par vis (13), et en ce que les parties de cadre sont reliées les unes aux autres par concordance de formes, en remplissant les espaces creux dans la zone des assemblages par vis (13) et des pattes de liaison (4, 5) avec une matière de remplissage (22).

10. Procédé suivant la revendication 9, caractérisé en ce que les parties de cadre (2) sont retournées avec le couvercle ou la grille ou avec le gabarit, en ce qu'elles sont assemblées par vissage et que la matière de remplissage est introduite à l'état liquide ou pâteux ou granulé dans l'espace creux de la deuxième patte de liaison (5) et amenée à l'état solide, tout en remplissant également les trous coniques (6) de la deuxième patte de liaison.

11. Procédé suivant la revendication 8, caractérisé en ce que les parties de cadre (2) et les couvercles ou grilles ou le gabarit sont assemblés et vissés dans la position normale, en ce qu'ensuite l'espace creux (23) situé sur la face supérieure de la première patte de liaison (4) est rempli d'une matière de remplissage (22) liquide ou pâteuse ou granulée, tout en remplissant également les trous coniques (6) de la première patte de liaison sont remplies également.
